# EUROPÄISCHE PATENTANMELDUNG

(11) **EP 4 446 541 A1**
(43) Veröffentlichungstag der Anmeldung: **16.10.2024**
(21) Anmeldenummer: 24167041.3
(22) Anmeldetag: 27.03.2024
(51) Int. Cl.: E05D 7/12, E05D 3/16, E05F 1/12

(54) **DECKELBESCHLAG UND MÖBEL MIT EINEM SOLCHEN DECKELBESCHLAG**

(30) Priorität: 14.04.2023 EP 23167881
(71) Anmelder: FLAP Competence Center kft, 1184 Budapest (HU)
(72) Erfinder: BENDEFY, András, 2083 Solymár (HU)
(74) Vertreter: Neumann Müller Oberwalleney Patentanwälte PartG mbB

(57) **Zusammenfassung**

Deckelbeschlag zum schwenkbaren Befestigen eines Deckels an einem Korpus eines Möbels, wobei der Deckelbeschlag Folgendes aufweist: ein Befestigungselement, das mit dem Korpus des Möbels verbindbar ist; einen Gelenkarmmechanismus, über den der Deckel schwenkbar gegenüber dem Korpus des Möbels an dem Befestigungselement lagerbar ist und der einen Tragarm aufweist, der in einer Schwenkebene verschwenkbar ist; und ein Fixierelement, das mit dem Deckel verbindbar ist, wobei das Fixierelement und der Tragarm über eine Schnappverbindung miteinander lösbar verbindbar sind, und der Tragarm eine erste Tragschiene und eine zweite Tragschiene umfasst, zwischen denen ein Aufnahmespalt gebildet ist, in dem das Fixierelement in einem montierten Zustand zumindest abschnittsweise angeordnet ist, und die erste Tragschiene und die zweite Tragschiene in einer Richtung quer zu der Schwenkebene relativ zueinander ausfederbar sind.

## Beschreibung

Die vorliegende Erfindung betrifft einen Deckelbeschlag zum schwenkbaren Befestigen eines Deckels an einem Möbelkorpus.

Möbelbeschläge dienen der definierten Führung eines beweglichen Möbelteils beispielsweise gegenüber dem ortsfesten Möbelkorpus. Daher ist der Möbelbeschlag über eine Befestigungsanordnung an dem Deckel zu fixieren. Es gibt neben dem einfachen Verschrauben von Möbelbeschlag und Deckel eine Vielzahl weiterer Befestigungsanordnungen.

Aus der EP 3 401 478 A1 ist ein Deckelbeschlag mit einer an einem Deckel befestigbaren Montageplatte bekannt, die über Schnell-Verbindungsmittel an einer Schwenkarm-Anordnung befestigbar ist. An der Schwenkarm-Anordnung sind ein erster Rasthebel und ein nebenliegender erster Stift sowie ein zweiter Rasthebel und ein nebenliegender zweiter Stift vorgesehen. An der Montageplatte umfassen die Schnell-Verbindungsmittel eine Rastnase und einen Rasthaken, die auf den ersten Rasthebel, den ersten Stift und den zweiten Stift passend abgestimmt sind. Der erste Stift wird in eine Kerbe des Rasthakens eingeschoben und der zweite Stift in einer Einkerbung der Rastnase. Nachfolgend wird der Rasthebel manuell im Uhrzeigersinn verschwenkt, so dass eine Nase des Rasthebels in eine Vertiefung der Rastnase eingreift und eine feste Verankerung eingerichtet ist.

Aus der WO 2007/045631 A1 ist ein Möbelbeschlag zur schwenkbaren Lagerung eines Möbelteils mit einem Hebelwerk bekannt, das in einer Schwenkebene bewegt werden kann. Eine Befestigungsplatte, die mit Hilfe von Schrauben an dem Möbelteil befestigt werden kann, und ein Zwischenelement, das mit einem Hebel des Möbelbeschlages schwenkbar gekoppelt ist, sind zur lösbaren Verbindung von Möbelteil und Möbelbeschlag vorgesehen. Die Befestigungsplatte weist einen quer zur Schwenkebene vorstehenden vorderen Stift und einen hinteren Einhakzahn auf, der von einer Drehfeder mit Kraft beaufschlagt um eine Achse drehbar gelagert ist, die orthogonal zu der Schwenkebene angeordnet ist. Das Zwischenelement weist entsprechende Öffnungen oder Vertiefungen zum Einhaken des vorderen Stifts und des Einhakzahns auf.

Hiervon ausgehend liegt der Erfindung die Aufgabe zugrunde einen Deckelbeschlag zum schwenkbaren Befestigen eines Deckels an einem Möbelkorpus bereitzustellen, der eine einfach lösbare Verbindung zwischen dem Deckel und einem Deckelbeschlag ermöglicht, wobei die Verbindung sicher gegen ungewolltes Lösen ist. Ferner ist es Aufgabe der Erfindung ein Möbel mit einem solchen Deckelbeschlag bereitzustellen.

Zur Lösung der Aufgabe wird ein Deckelbeschlag zum schwenkbaren Befestigen eines Deckels an einem Möbelkorpus, vorgeschlagen, wobei der Deckelbeschlag Folgendes aufweist: ein Befestigungselement, das mit dem Korpus eines Möbels verbindbar ist; einen Gelenkarmmechanismus, über den der Deckel schwenkbar gegenüber dem Korpus des Möbels an dem Befestigungselement lagerbar ist und der einen Tragarm aufweist, der in einer Schwenkebene verschwenkbar ist; und ein Fixierelement, das mit dem Deckel verbindbar ist, wobei das Fixierelement und der Tragarm über eine Schnappverbindung miteinander lösbar verbindbar sind und der Tragarm eine erste Tragschiene und eine zweite Tragschiene umfasst, zwischen denen ein Aufnahmespalt gebildet ist, in dem das Fixierelement in einem montierten Zustand zumindest abschnittsweise angeordnet ist, und die erste Tragschiene und die zweite Tragschiene in einer Richtung quer zu der Schwenkebene relativ zueinander ausfederbar sind.

Als Schnappverbindungen im Sinne der Erfindung sollen Anordnungen verstanden werden, bei denen ein oder mehrere Bauteile so elastisch verformbar sind, dass zumindest ein weiteres, zumeist starres, Element in diese formschlüssig einrasten kann. Im vorliegenden Fall wird die Schnappverbindung von dem Tragarm gebildet, dessen Tragschienen abschnittsweise elastisch ausfederbar sind. Das Fixierelement kann in den Tragarm respektive in die von dem Tragarm gebildete Schnappverbindung einrasten. Hierzu kann zumindest abschnittsweise der Abstand zwischen der ersten Tragschiene und der zweiten Tragschiene in einer Richtung quer zu der Schwenkebene durch elastische Verformung einer oder beider Tragschienen vergrößert werden. Mit anderen Worten sind die Tragschienen relativ zueinander ausfederbar.

In einer möglichen Ausführungsform können die erste Tragschiene und die zweite Tragschiene über ein Verbindungselement miteinander verbunden sein, sodass sich jeweils ein Endabschnitt der ersten Tragschiene und ein Endabschnitt der zweiten Tragschiene von dem Verbindungselement weg freikragend erstreckt. Bei an dem Tragarm montiertem Fixierelement können der Endabschnitt der ersten Tragschiene und der Endabschnitt der zweiten Tragschiene zumindest abschnittsweise quer zu der Schwenkebene verspannt in Anlage miteinander sein. Bei demontiertem Fixierelement können der Endabschnitt der ersten Tragschiene und der Endabschnitt der zweiten Tragschiene kontaktfrei, das heißt ohne unmittelbare Anlage, zueinander angeordnet sein.

In einer weiteren möglichen Ausführungsform kann der Endabschnitt der ersten Tragschiene eine erste Öffnungslasche umfassen. Der Endabschnitt der zweiten Tragschiene kann eine zweite Öffnungslasche umfassen. Die erste Öffnungslasche und die zweite Öffnungslasche können in einer Ebene liegen, die quer, insbesondere orthogonal, zu der Schwenkebene angeordnet sein. Bei montiertem und demontiertem Fixierelement kann ein Spalt zwischen der ersten Öffnungslasche und der zweiten Öffnungslasche gebildet sein. Alternativ oder in Kombination kann die erste Öffnungslasche und die zweite Öffnungslasche kontaktfrei zueinander angeordnet sein.

In einer weiteren möglichen Ausgestaltung kann ein Federelement zwischen der ersten Tragschiene und der zweiten Tragschiene angeordnet sein. Das Federelement kann von dem Fixierelement aktuierbar sein. Bei montiertem Fixierelement kann das Federelement das Fixierelement in eine Richtung parallel zu der Schwenkebene mit Kraft beaufschlagen. Das Federelement kann bei montiertem Fixierelement den Endabschnitt der ersten Tragschiene und den Endabschnitt der zweiten Tragschiene in der Richtung quer zu der Schwenkebene maximal mit einer Kraft beaufschlagen, sodass diese zumindest abschnittsweise in Anlage zueinander sind respektive verbleiben.

Das Federelement kann eine stabförmige Biegefeder sein. Das Federelement respektive die Biegefeder kann an zumindest einem von der ersten Tragschiene und der zweiten Tragschiene gelagert sein. Der Federweg des Federelements respektive der Biegefeder kann in einer Ebene liegen, die parallel zu der Schwenkebene ausgerichtet ist. Die stabförmige Biegefeder kann an einem ersten Ende einen Spreizabschnitt aufweisen. Der Spreizabschnitt kann bei demontiertem Fixierelement in einer Ebene quer zu der Schwenkebene verspannt zwischen dem Endabschnitt der ersten Tragschiene und dem Endabschnitt der zweiten Tragschiene angeordnet sein. Der Spreizabschnitt kann bei montiertem Fixierelement in der Ebene quer zu der Schwenkebene unverspannt zwischen dem Endabschnitt der ersten Tragschiene und dem Endabschnitt der zweiten Tragschiene oder in im Wesentlichen kraftfreier Anlage mit dem Endabschnitt der ersten Tragschiene und dem Endabschnitt der zweiten Tragschiene angeordnet sein.

Das Federelement respektive die stabförmige Biegefeder kann an einem zweiten Ende einen Lagerabschnitt aufweisen, der in einer Ausnehmung in zumindest einem von der ersten Tragschiene und der zweiten Tragschiene gelagert ist. Das Federelement respektive die stabförmige Biegefeder kann einen Zwischenabschnitt umfassen, der den Lagerabschnitt mit dem Spreizabschnitt verbindet. Der Zwischenabschnitt kann zumindest bei montiertem Fixierelement auf dem Verbindungselement aufliegen.

In einer weiteren möglichen Ausführungsform kann der Endabschnitt der ersten Tragschiene einen ersten Lagerabschnitt aufweisen. Der Endabschnitt der zweiten Tragschiene kann einen zweiten Lagerabschnitt aufweisen. Der erste Lagerabschnitt und der zweite Lagerabschnitt können in einer Ebene quer zu der Schwenkebene in Überdeckung zueinander angeordnet sein. Das Fixierelement kann einen ersten Aufnahmeabschnitt umfassen, der zumindest einen von dem ersten Lagerabschnitt und dem zweiten Lagerabschnitt umgreift. Das Fixierelement kann einen plattenförmigen Führungsabschnitt umfassen, der zwischen der ersten Tragschiene und der zweiten Tragschiene angeordnet ist. Der plattenförmige Führungsabschnitt kann den Aufnahmeabschnitt aufweisen.

In einer weiteren möglichen Ausführungsform kann ein Sicherungs-Betätigungselement vorgesehen sein, mittels dem die Schwenkbewegung des Tragarms in der Schwenkebene blockierbar ist. Das Fixierelement und das das Sicherungs-Betätigungselement können wechselseitig austauschbar sein. Auch das Sicherungs-Betätigungselement und der Tragarm können über die Schnappverbindung miteinander lösbar verbindbar sein.

Zur Lösung der Aufgabe wird ferner ein Möbel vorgeschlagen, umfassend: einen Möbelkorpus; einen Deckel; und einen Deckelbeschlag nach einer zuvor beschriebenen Ausführung, über den der Deckel an dem Möbelkorpus schwenkbar befestigt ist.

Im Folgenden wird anhand der Figuren ein Ausführungsbeispiel näher erläutert. Hierin zeigt:
- Figur 1: eine Teilschnittansicht durch ein Möbel mit einem erfindungsgemäßen Deckelbeschlag in einer Schließstellung;
- Figur 2: eine Seitenansicht des Deckelbeschlags aus Figur 1 in einer Offenstellung ohne den Möbelkorpus und den Deckel;
- Figur 3: eine Teilansicht des Deckelbeschlags aus Figur 1 zur detaillierten Darstellung von Tragarm und Fixierelement, wobei die erste Tragschiene zur Erhöhung der Sichtbarkeit nicht dargestellt ist;
- Figur 4: eine perspektivische Ansicht des Deckelbeschlags aus Figur 1 in einer Offenstellung;
- Figur 5: eine Explosionsdarstellung des Deckelbeschlages aus Figur 1 im Bereich von Tragarm und Fixierelement;
- Figur 6: eine Draufsicht auf den Tragarm des Deckelbeschlags aus Figur 1 im Zustand des montierten Fixierelements, wobei das Fixierelement und das Federelement der Übersichtlichkeit halber nicht dargestellt sind;
- Figur 7: eine Draufsicht auf den Tragarm des Deckelbeschlags aus Figur 1 bei demontiertem Fixierelement;
- Figur 8: eine perspektivische Detailansicht des Federelements des Deckelbeschlags aus Figur 1;
- Figur 9: eine Seitenansicht eines Sicherungs-Betätigungselements für den Deckelbeschlag aus Figur 1; und
- Figur 10: das Sicherungs-Betätigungselements aus Figur 11 im am Tragarm montierten Zustand.

In den Figuren 1 bis 8, die nachfolgend gemeinsam beschrieben werden, wird ein Möbel 1 mit einem Deckelbeschlag 4 zum schwenkbaren Befestigen eines Deckels 2 an einem Möbelkorpus 3 gezeigt.

Der Deckelbeschlag 4 umfasst ein Befestigungselement 5, über das der Deckelbeschlag 4 mit dem Möbelkorpus 3 fest verbunden ist. Das Befestigungselement 5 ist im vorliegenden Fall als Beschlaggehäuse ausgeführt, dass mit einer Seitenwand des Möbelkorpus 3 fest verschraubt ist. Der Deckelbeschlag 4 umfasst zudem eine Befestigungsanordnung 6, die mit dem Deckel 2 verbunden ist. Das Befestigungselement 5 respektive das Beschlaggehäuse und die Befestigungsanordnung 6 sind über einen Gelenkarmmechanismus 28 schwenkbar miteinander verbunden, sodass der Deckel 2 von einer Schließstellung, in der das Möbel 1 verschlossen ist, in eine Offenstellung, in der ein Innenraum des Möbels 1 zugänglich ist, und umgekehrt überführbar ist.

Die Befestigungsanordnung 6 weist einen Tragarm 7 auf, der Teil des Gelenkarmmechanismus 28 ist, und ein Fixierelement 23, das mit dem Deckel 2 fest verbindbar ist. Das Fixierelement 23 weist eine Fixierfläche 27 auf, auf der der Deckel 2 im verbundenen Zustand zumindest mittelbar aufliegt. Herbei ist es insbesondere denkbar, dass zwischen dem Fixierelement 23 respektive der Fixierfläche 27 und dem Deckel 2 ein Zwischenelement angeordnet ist, um den Reibwert zwischen den Bauteilen zu erhöhen.

Der Gelenkarmmechanismus 28 weist einen ersten Gelenkarm 29 auf, der über einen Schwenkpunkt 31 mit dem Tragarm 7 schwenkbar verbunden ist, und einen zweiten Gelenkarm 30, der über einen Schwenkpunkt 32 mit dem Tragarm 7 schwenkbar verbunden ist. Der Tragarm 7 ist in einer Schwenkebene schwenkbar, die parallel beispielsweise zu der Zeichenebene aus Figur 2 angeordnet ist.

Der Tragarm 7 umfasst eine erste Tragschiene 33 und eine zweite Tragschiene 34, die über zwei Abstandshalter 35, 36 miteinander verbunden sind. Die Abstandshalter können auch als Verbindungselement 35, 36 bezeichnet werden. Die Verbindungselemente 35, 36 weisen im vorliegenden Fall jeweils einen zylindrischen Abschnitt auf, der zwischen der ersten Tragschiene 33 und der zweiten Tragschiene 34 angeordnet ist. Die Verbindungselemente 35, 36 sind jeweils in komplementären Ausnehmungen der ersten Tragschiene 33 und der zweiten Tragschiene 34 fixiert.

Die erste Tragschiene 33 weist einen Endabschnitt 51 auf, der sich von dem Verbindungselement 35 weg freikragend erstreckt. An dem freien Ende des Endabschnitts 51, erstreckt sich eine Öffnungslasche 41 quer zu der Schwenkebene. Im vorliegenden Fall ist die Öffnungslasche 41 in einer Ebene angeordnet, die orthogonal zu der Schwenkebene angeordnet ist.

Die zweite Tragschiene 34 weist einen Endabschnitt 52 auf, der sich von dem Verbindungselement 35 weg freikragend erstreckt. An dem freien Ende des Endabschnitts 52, erstreckt sich eine Öffnungslasche 42 quer zu der Schwenkebene. Im vorliegenden Fall ist die Öffnungslasche 42 in einer Ebene angeordnet, die orthogonal zu der Schwenkebene angeordnet ist. Zwischen der Öffnungslasche 41 der ersten Tragschiene 33 und der Öffnungslasche 42 der zweiten Tragschiene 34 ist im montiertem Zustand des Fixierelements 23 ein Spalt ausgebildet. In diesen Spalt kann ein Werkzeug, z.B. ein Schraubendreher oder eine Münze, eingesetzt werden und die Endabschnitt 51, 52 können so mit Kraft beaufschlagt werden, dass sich der Abstand zwischen den Endabschnitten 51, 52 in einer Richtung quer, insbesondere orthogonal, zu der Schwenkebene vergrößert. Mit anderen Worten werden die Endabschnitten 51, 52 relativ zueinander ausgefedert respektive aufgespreizt.

Die erste Tragschiene 33 und die zweite Tragschiene 34 sind parallel und mit einem Abstand zueinander angeordnet, sodass ein Aufnahmespalt zwischen den beiden Tragschienen 33, 34 gebildet ist. Das Fixierelement 23 ist mit einem Führungsabschnitt 37 in den Aufnahmespalt einsetzbar, sodass es von der ersten Tragschiene 33 und der zweiten Tragschiene 34 geführt wird. Von dem Führungsabschnitt 37 des Fixierelements 23 erstreckt sich im rechten Winkel ein Fixierabschnitt 38, der die Fixierfläche 27 aufweist.

Der Tragarm 7 weist ein Lager 22 auf, das von einem Lagerabsatz 43 der ersten Tragschiene 33 und einem Lagerabsatz 44 der zweiten Tragschiene 34 gebildet wird. Die Lagerabsätze 43, 44 sind an dem jeweils zugehörigen Endabschnitt 51, 52 der Tragschienen 33, 34 ausgebildet. Die Lagerabsätze 43, 44 sind in einer Richtung quer zu der Schwenkebene in Überdeckung zueinander. Im montierten Zustand des Fixierelements 23 sind die Lagerabsätze 43, 44 in verspannter Anlage zueinander gehalten. Dies kann dadurch erfolgen, dass die Endabschnitt 51, 51 aufeinander zu gebogen sind und die erste Tragschiene 33 und die zweite Tragschiene 34 über die Verbindungselement 35, 36 miteinander verspannt sind.

Das Fixierelement 23 weist einen ersten Aufnahmeabschnitt 25 auf, der im montierten Zustand des Fixierelements 23 die Lagerabsätze 43, 44 umgreift. Der erste Aufnahmeabschnitt 25 ist ähnlich einem Maulschlüssel als Schlitz respektive als offenes Langloch in dem Führungsabschnitt 37 ausgebildet. Das Fixierelement 23 ist somit über das Lager 22 auf dem Tragarm 7 gelagert.

Der Tragarm 7 weist einen weiteren Lagerabschnitt auf, der von einem Einstellelement 16 gebildet wird, das weiter unten im Detail erläutert wird. Das Einstellelement 16 ist zwischen der ersten Tragschiene 33 und der zweiten Tragschiene 34 drehbar gelagert angeordnet. Das Einstellelement 16 weist eine Drehachse auf, die quer, insbesondere orthogonal, zu der Schwenkebene angeordnet ist. Es versteht sich, dass der weitere Lagerabschnitt grundsätzlich auch drehfest ausgeführt werden kann.

Das Fixierelement 23 weist einen zweiten Aufnahmeabschnitt 26 auf, der im montierten Zustand des Fixierelements 23 das Einstellelement 16 umgreift. Der zweite Aufnahmeabschnitt 26 ist ebenfalls ähnlich einem Maulschlüssel als Schlitz respektive als offenes Langloch in dem Führungsabschnitt 37 des Fixierelements 23 ausgebildet. Das Fixierelement 23 ist somit über den weiteren Lagerabschnitt respektive über das Einstellelement 16 auf dem Tragarm 7 gelagert.

Es ist ein Federelement 45 vorgesehen, das zwischen der ersten Tragschiene 33 und der zweiten Tragschiene 34 angeordnet ist. Das Federelement 45 umfasst einen Lagerabschnitt 48, der in eine Lagerausnehmung 49 der ersten Tragschiene 33 und eine Lagerausnehmung 50 der zweiten Tragschiene 34 eingesetzt ist. Von dem Lagerabschnitt 48 erstreckt sich ein Zwischenabschnitt 47, der den Lagerabschnitt 48 mit einem Spreizabschnitt 46 verbindet. Im montierten Zustand des Fixierelements 23 wird das Federelement 45 durch das Fixierelement 23 vorgespannt. Hierzu wird der Spreizabschnitt 46 von dem Fixierelement 23 in eine Richtung parallel zu der Schwenkebene nach unten gedrückt, während sich der Zwischenabschnitt 47 auf dem Verbindungselement 35 abstützt. Das Fixierelement 23 wird somit von dem Federelement 45 mit Kraft beaufschlagt.

Werden die Öffnungslasche 41 der ersten Tragschiene 33 und die Öffnungslasche 42 der zweiten Tragschiene 34, wie oben beschrieben, mit einem Werkzeug auseinander gedrückt oder gespreizt, weitet sich der Abstand zwischen den Endabschnitten 51, 52 in einer Richtung orthogonal zu der Schwenkebene im Bereich des Aufnahmespaltes, wie beispielweise aus dem Vergleich der Figuren 6 und 7 erkennbar ist. Wird die Weitung so weit ausgeführt, dass im Bereich der Lagerabsätze 43,44 der Abstand zwischen den Endabschnitten 51, 52 größer als die Dicke des Führungsabschnitts 37 des Fixierelements 23 ist, wird die Bewegung des Fixierelements 23 in eine Richtung parallel zu der Schwenkebene freigegeben und das Fixierelement 23 wird von der Kraft des Federelements 45 in der Richtung parallel zu der Schwenkebene von dem Tragarm 7 weg bewegt. Nachfolgend kann das Fixierelement 23 aus dem Tragarm 7 entnommen respektive demontiert werden.

Gleichzeitig ist das Federelement 45 dem Federweg in einer Ebenen parallel zu der Schwenkebene gefolgt und ist mit dem Spreizabschnitt 46 im Bereich oder der Nähe des Lagers 22 zwischen den Endabschnitten 51, 52 angeordnet. Der Spreizabschnitt 46 weist dabei eine Breite auf, die breiter ist als das Lager 22 in dem montierten Zustand des Fixierelements 23. Somit ist der Aufnahmespalt auch nach dem Abziehen des Werkzeugs aus dem Spalt zwischen den Öffnungslaschen 41, 42 geweitet, sodass das Fixierelement 23 einfach in den Aufnahmespalt einsetzbar ist. Die Breite des Spreizabschnitts 46 kann beispielsweise um die Breite des Führungsabschnitts 37 breiter sein, als die Breite des Lagers 22 in dem montierten Zustand des Fixierelements 23. Es ist auch denkbar, dass das Federelement 45 im demontierten Zustand des Fixierelements 23 zwischen den Lagerabsätzen 43, 44 angeordnet ist, wie in Figur 7 gezeigt.

Um das Fixierelement 23 wieder an dem Tragarm 7 zu fixieren, kann der zweite Aufnahmeabschnitt 26 auf das Einstellelement 16 aufgesetzt werden und das Fixierelement 23 in Richtung des Federelements 45 verschwenkt werden. Wird das Fixierelement 23 gegen die Kraft des Federelements 45 weiter verschwenkt, wird das Federelement 45 in die in Figur 3 gezeigte Position ausgefedert. In dieser Position ist der Spreizabschnitt 46 kontaktfrei oder in kraftloser Anlage mit den Endabschnitten 51, 52 und die Lagerabsätze 44, 43 sind von der Seite in den Aufnahmeabschnitt 25 eingeschnappt, sodass das Fixierelement 23 wieder an dem Tragarm 7 befestigt ist.

In Figur 11 und 12 ist ein Sicherungs-Betätigungselement 53 gezeigt, das im Auslieferungszustand des Deckelbeschlages 4 an Stelle des Fixierelements 23 in die Schnappverbindung des Tragarms 7 eingesetzt werden kann.

Der Tragarm 7 ist somit wahlweise eine Schnittstelle für das Fixierelement 23 und das Sicherungs-Betätigungselement 53. Das Sicherungs-Betätigungselement 53 umfasst einen Haken 54, der in eine Hinterschneidung in dem Befestigungselement 5 eingreifen kann, sodass eine Schwenkbewegung des Tragarms 7 in der Schwenkebene blockiert ist. Das Sicherungs-Betätigungselement 53 umfasst zudem einen ersten Aufnahmeabschnitt 55, der als Langloch ausgeführt ist, und einen zweiten Aufnahmeabschnitt 56, der als Schlitz ausgeführt ist.

Im montierten Zustand des Sicherungs-Betätigungselements 53 sind die Lagerabschnitte 43, 44 in dem ersten Aufnahmeabschnitt 55 angeordnet und das Verbindungselement 36 wird von dem zweiten Aufnahmeabschnitt 56 umgriffen. Das Federelement 45 ist in Anlage mit einer Kontaktfläche 57 und wird so von dem Sicherungs-Betätigungselement 53 vorgespannt. Das Lösen des Sicherungs-Betätigungselements 53 von dem Tragarm 7 erfolgt analog zu der im Kontext des Fixierelements 23 beschriebenen Weise durch die Betätigung der Öffnungsaschen 41, 42. Auch das Einsetzten erfolgt analog, sodass auf die Beschreibung abkürzend an dieser Stelle verzichtet wird.

Das Sicherungs-Betätigungselement 53 umfasst eine Zuglasche 58, in die der Bediener mit einem oder mehreren Finger eingreifen kann, um eine Kraft in der Schwenkebene auf den Tragarm 7 auszuüben. Durch die Kraft wird zunächst der Haken aus der Hinterschneidung gelöst und nachfolgen kann der Tragarm 7 in der Schwenkebene verschwenkt werden.

Zwischen dem Tragarm 7 und dem Fixierelement 23 eine erste Einstelleinrichtung 8 angeordnet, um die beiden Bauteile relativ zueinander zu bewegen. Die erste Einstelleinrichtung 8 umfasst ein Einstellelement 9, das drehbar an dem Tragarm gelagert ist. Durch Drehen des Einstellelements 9 werden der Tragarm 7 und das Fixierelement 23 relativ zueinander in die Bewegungsrichtung B bewegt. Das Einstellelement 9 ist dabei in einem dritten Aufnahmeabschnitt 24 des Fixierelements 23 angeordnet.

Der Deckelbeschlag 4 umfasst eine zweite Einstelleinrichtung 15, mittels der der Tragarm 7 und das Fixierelement 23 relativ zueinander um eine Schwenkachse verschwenkbar sind. Die zweite Einstelleinrichtung 15 weist das Einstellelement 16 auf, das in dem Tragarm 7 drehbar gelagert ist. Durch Drehen des Einstellelements 16 werden der Tragarm 7 und das Fixierelement 23 relativ zueinander um die Schwenkachse verschwenkt. Das Einstellelement 16 ist in dem zweiten Aufnahmeabschnitt 26 des Fixierelements 23 angeordnet.

Die Längsachse L25 der zweiten Ausnehmung 25 und die Längsachse L26 der dritten Ausnehmung sind im vorliegenden Fall identisch. Es ist aber auch denkbar, dass diese parallel und beabstandet voneinander sind. Die Längsachse L23 des Fixierelements 23 ist jeweils parallel zu der Längsachse L25 der zweiten Ausnehmung 25 und der Längsachse L26 der dritten Ausnehmung angeordnet.

In dem Fixierelement 23 ist zudem eine Einschraubleiste 39 gelagert, über die das Fixierelement 23 mit dem Deckel 2 verbunden ist und die über eine Exzenterverstellung 40 in der Bewegungsrichtung B verschiebbar ist.

### Bezugszeichenliste

- 1: Möbel
- 2: Deckel
- 3: Möbelkorpus
- 4: Deckelbeschlag
- 5: Befestigungselement
- 6: Befestigungsanordnung
- 7: Tragarm
- 8: Erste Einstelleinrichtung
- 9: Einstellelement
- 15: Zweite Einstelleinrichtung
- 16: Einstellelement
- 22: Lager
- 23: Fixierelement
- 24: Aufnahmeabschnitt
- 25: Aufnahmeabschnitt
- 26: Aufnahmeabschnitt
- 27: Fixierfläche
- 28: Gelenkarmmechnismus
- 29: Gelenkarm
- 30: Gelenkarm
- 31: Schwenkpunkt
- 32: Schwenkpunkt
- 33: Tragschiene
- 34: Tragschiene
- 35: Abstandshalter
- 36: Abstandshalter
- 37: Führungsabschnitt
- 38: Fixierabschnitt
- 39: Einschraubleiste
- 40: Exzenterverstellung
- 41: Öffnungslasche
- 42: Öffnungslasche
- 43: Lagerabschnitt
- 44: Lagerabschnitt
- 45: Federelement
- 46: Spreizabschnitt
- 47: Zwischenabschnitt
- 48: Lagerabschnitt
- 49: Lagerausnehmung
- 50: Lagerausnehmung
- 51: Endabschnitt
- 52: Endabschnitt
- 53: Sicherungs-Betätigungselement
- 54: Haken
- 55: Aufnahmeabschnitt
- 56: Aufnahmeabschnitt
- 57: Kontaktfläche
- 58: Lasche

- B: Bewegungsrichtung
- L: Achse

## Patentansprüche

1. Deckelbeschlag zum schwenkbaren Befestigen eines Deckels (2) an einem Korpus (3) eines Möbels (1), wobei der Deckelbeschlag Folgendes aufweist:
ein Befestigungselement (5), das mit dem Korpus (3) des Möbels (1) verbindbar ist;
einen Gelenkarmmechanismus (28), über den der Deckel (2) schwenkbar gegenüber dem Korpus (3) des Möbels (1) an dem Befestigungselement (5) lagerbar ist und der einen Tragarm (7) aufweist, der in einer Schwenkebene verschwenkbar ist; und
ein Fixierelement (23), das mit dem Deckel (2) verbindbar ist,
wobei das Fixierelement (23) und der Tragarm (7) über eine Schnappverbindung miteinander lösbar verbindbar sind,
**dadurch gekennzeichnet,**
**dass** der Tragarm (7) eine erste Tragschiene (33) und eine zweite Tragschiene (34) umfasst, zwischen denen ein Aufnahmespalt gebildet ist, in dem das Fixierelement (23) in einem montierten Zustand zumindest abschnittsweise angeordnet ist, und
**dass** die erste Tragschiene (33) und die zweite Tragschiene (34) in einer Richtung quer zu der Schwenkebene relativ zueinander ausfederbar sind.

2. Deckelbeschlag nach Anspruch 1,
**dadurch gekennzeichnet,**
**dass** die erste Tragschiene (33) und die zweite Tragschiene (34) über ein Verbindungselement (35) miteinander verbunden sind, sodass sich jeweils ein Endabschnitt (51) der ersten Tragschiene (33) und ein Endabschnitt (52) der zweiten Tragschiene (34) von dem Verbindungselement (35) weg freikragend erstreckt.

3. Deckelbeschlag nach Anspruch 2,
**dadurch gekennzeichnet,**
**dass** bei an dem Tragarm (7) montiertem Fixierelement (23) der Endabschnitt (51) der ersten Tragschiene (33) und der Endabschnitt (52) der zweiten Tragschiene (34) zumindest abschnittsweise quer zu der Schwenkebene verspannt in Anlage miteinander sind, und
**dass** bei demontiertem Fixierelement (23) der Endabschnitt (51) der ersten Tragschiene (33) und der Endabschnitt (52) der zweiten Tragschiene (34) kontaktfrei zueinander angeordnet sind.

4. Deckelbeschlag nach einem der Ansprüche 2 oder 3,
**dadurch gekennzeichnet,**
**dass** der Endabschnitt (51) der ersten Tragschiene (33) eine erste Öffnungslasche (41) umfasst, und
**dass** der Endabschnitt (52) der zweiten Tragschiene (34) eine zweite Öffnungslasche (42) umfasst,
wobei die erste Öffnungslasche (41) und die zweite Öffnungslasche (42) in einer Ebene liegen, die quer, insbesondere orthogonal, zu der Schwenkebene angeordnet ist.

5. Deckelbeschlag nach Anspruch 4,
**dadurch gekennzeichnet,**
**dass** bei montiertem und demontiertem Fixierelement (23) ein Spalt zwischen der ersten Öffnungslasche (41) und der zweiten Öffnungslasche (42) gebildet ist, und/oder
**dass** die erste Öffnungslasche (41) und die zweite Öffnungslasche (42) kontaktfrei zueinander angeordnet sind.

6. Deckelbeschlag nach einem der Ansprüche 2 bis 5,
**dadurch gekennzeichnet,**
**dass** ein Federelement (45) zwischen der ersten Tragschiene (33) und der zweiten Tragschiene (34) angeordnet ist, das von dem Fixierelement (23) aktuierbar ist,
wobei bei montiertem Fixierelement (23) das Federelement (45) das Fixierelement (23) in eine Richtung parallel zu der Schwenkebene mit Kraft beaufschlagt.

7. Deckelbeschlag nach Anspruch 6,
**dadurch gekennzeichnet,**
**dass** das Federelement (45) bei montiertem Fixierelement (23) den Endabschnitt (51) der ersten Tragschiene (33) und den Endabschnitt (52) der zweiten Tragschiene (34) in der Richtung quer zu der Schwenkebene maximal mit einer Kraft beaufschlagt, sodass diese zumindest abschnittsweise in Anlage zueinander sind.

8. Deckelbeschlag nach einem der Ansprüche 6 oder 7,
**dadurch gekennzeichnet,**
**dass** das Federelement (45) eine stabförmige Biegefeder ist, die an zumindest einem von der ersten Tragschiene (33) und der zweiten Tragschiene (34) gelagert ist und deren Federweg in einer Ebene liegt, die parallel zu der Schwenkebene ausgerichtet ist.

9. Deckelbeschlag nach Anspruch 8,
**dadurch gekennzeichnet,**
**dass** die stabförmige Biegefeder an einem ersten Ende einen Spreizabschnitt (46) aufweist, der bei demontiertem Fixierelement (23) in einer Ebene quer zu der Schwenkebene verspannt zwischen dem Endabschnitt (51) der ersten Tragschiene (33) und dem Endabschnitt (52) der zweiten Tragschiene (34) angeordnet ist.

10. Deckelbeschlag nach Anspruch 9,
**dadurch gekennzeichnet,**
**dass** der Spreizabschnitt (46) bei montiertem Fixierelement (23) in der Ebene quer zu der Schwenkebene unverspannt zwischen dem Endabschnitt (51) der ersten Tragschiene (33) und dem Endabschnitt (52) der zweiten Tragschiene (34) angeordnet ist oder
in im Wesentlichen kraftfreier Anlage mit dem Endabschnitt (51) der ersten Tragschiene (33) und dem Endabschnitt (52) der zweiten Tragschiene (34) angeordnet ist.

11. Deckelbeschlag nach einem der Ansprüche 9 oder 10,
**dadurch gekennzeichnet,**
**dass** die stabförmige Biegefeder an einem zweiten Ende einen Lagerabschnitt (48) aufweist, der in einer Ausnehmung (49, 50) in zumindest einem von der ersten Tragschiene (33) und der zweiten Tragschiene (34) gelagert ist, und
einen Zwischenabschnitt (47), der den Lagerabschnitt (48) mit dem Spreizabschnitt (46) verbindet,
wobei der Zwischenabschnitt (47) zumindest bei montiertem Fixierelement (23) auf dem Verbindungselement (35) aufliegt.

12. Deckelbeschlag nach einem der Ansprüche 2 bis 11,
**dadurch gekennzeichnet,**
**dass** der Endabschnitt (51) der ersten Tragschiene (33) einen ersten Lagerabschnitt (43) aufweist, und dass der Endabschnitt (52) der zweiten Tragschiene (34) einen zweiten Lagerabschnitt (44) aufweist,
wobei der erste Lagerabschnitt (43) und der zweite Lagerabschnitt (44) in einer Ebene quer zu der Schwenkebene in Überdeckung zueinander angeordnet sind, und
**dass** das Fixierelement (23) einen Aufnahmeabschnitt (25) umfasst, der zumindest einen von dem ersten Lagerabschnitt (43) und dem zweiten Lagerabschnitt (44) umgreift.

13. Deckelbeschlag nach Anspruch 12,
**dadurch gekennzeichnet,**
**dass** das Fixierelement (23) einen plattenförmigen Führungsabschnitt (37) umfasst, der zwischen der ersten Tragschiene (33) und der zweiten Tragschiene (34) angeordnet ist und der den Aufnahmeabschnitt (25) aufweist.

14. Deckelbeschlag nach einem der Ansprüche 1 bis 13,
**dadurch gekennzeichnet,**
**dass** Sicherungs-Betätigungselement (53) vorgesehen ist, mittels dem die Schwenkbewegung des Tragarms (7) in der Schwenkebene blockierbar ist,
wobei das Fixierelement (23) und das das Sicherungs-Betätigungselement (53) wechselseitig austauschbar sind,
sodass auch das Sicherungs-Betätigungselement (53) und der Tragarm (7) über die Schnappverbindung miteinander lösbar verbindbar sind.

15. Möbel umfassend:
einen Möbelkorpus (3);
einen Deckel (2); und
einen Deckelbeschlag (4) nach einem der Ansprüche 1 bis 14, über den der Deckel (2) an dem Möbelkorpus (3) schwenkbar befestigt ist.
